# EUROPÄISCHE PATENTSCHRIFT

(11) **EP 1 139 187 B1**
(45) Veröffentlichungstag und Bekanntmachung des Hinweises auf die Patenterteilung: **27.10.2010**
(21) Anmeldenummer: 01890046.4
(22) Anmeldetag: 22.02.2001
(51) Int. Cl.: G04G 13/02

(54) **Verfahren sowie Einrichtung zum Wecken**
Wake up method and device
Méthode et dispositif de réveil

(30) Priorität: 22.02.2000 AT 2762000
(43) Veröffentlichungstag der Anmeldung: 04.10.2001
(73) Patentinhaber: Eis, Boris, 1030 Wien (AT)
(72) Erfinder: Eis, Boris, 1030 Wien (AT)
(74) Vertreter: Schwarz & Partner

(56) Entgegenhaltungen:
- WO-A-99/49784
- DE-A1- 4 303 933
- DE-A1- 19 811 206
- US-A- 5 200 735

## Beschreibung

Die Erfindung betrifft ein Verfahren zum Wecken einer Person mittels einer Weckeinrichtung, umfassend eine Weckvorrichtung und einen über Funk mit der Weckvorrichtung gekoppelten Bewegungssensor, wobei die Bewegungen der schlafenden Person zum Auslösen eines Weckvorganges herangezogen werden, sowie eine Weckeinrichtung zur Durchführung des Verfahrens.

Um den Anforderungen des täglichen Lebens in einer von Zeit dominierten Welt gewachsen zu sein, ist es notwendig, den Lebensrhythmus nicht den persönlichen Bedürfnissen sondern den gegebenen Bedingungen anzupassen. Es ist selten möglich, die Tageszeit unabhängig von Geschäfts- und Freizeitterminen allein nach physiologischen Gesichtspunkten in aktive Phasen und Ruhephasen einzuteilen. Um so wichtiger ist es daher, zumindest die Zeit, in der geschlafen wird, bestmöglich zur Erholung zu nutzen und damit die körperliche wie auch die geistige Leistungsfähigkeit zu sichern bzw. sogar zu verbessern.

Es ist seit geraumer Zeit bekannt, dass der menschliche Schlaf nicht gleichförmig verläuft, sondern Tiefschlafphasen mit Leichtschlafphasen (Aktivschlafphasen), sogenannten REM-Phasen, alternieren. Eine solche REM-Phase, die eine Zeit erhöhter Traumaktivität darstellt, tritt etwa alle 100 Minuten mit einer Dauer von 10 bis 30 Minuten ungefähr 4 bis 6 Male bei normalem Schlafablauf auf. Mit zunehmender Schlafdauer werden die Tiefschlafphasen kontinuierlich kürzer und weniger tief, die REM-Phasen hingegen immer länger. Eine unnatürliche Unterbrechung oder eine Verringerung bestimmter Schlafphasen kann zu funktionell psychischen Störungen führen, beispielsweise zu starker Übermüdung, gereizter Stimmung, auffälliger Konzentrationsschwäche oder sogar zu Angstzuständen.

Es sind Verfahren und Vorrichtungen zum Wecken mit mechanischen, elektromechanischen und elektrischen Weckern bekannt, z.B. aus der DE-A - 2405771, die in Abhängigkeit von einer vorgebbaren, beispielsweise einstellbaren oder programmierbaren Weckzeit akustische, optische oder taktile Reize erzeugen. Nachteilig ist dabei, dass die Reize unabhängig vom Schlafzustand des Aufzuweckenden erfolgen.

Ebenfalls bekannt sind ein Verfahren und eine Vorrichtung, die ein Wecken unmittelbar nach einer Traumphase, also einer REM-Phase, ermöglichen, so dass die geweckte Person in der Lage ist, ihren Traum zu rekonstruieren (DE-A - 3102239). Der Nachteil dabei besteht jedoch darin, dass das Wecken unabhängig von einer einstellbaren Weckzeit erfolgt und dass der Schlafende durch Sensoren an den Augen und über Drahtverbindungen mit der Weckeinrichtung verbunden ist.

Aus der EP-A ― 0 496 196 und der DE-A ― 42 09 336 sind Verfahren zum Wecken bekannt, bei denen die Körperbewegungen des Schläfers über die Schlafzeit hinweg gemessen und für die Ermittlung des Schlafzustandes herangezogen werden, aufgrund dessen ein Weckvorgang zu einem bestimmten erwünschten Zeitpunkt ausgelöst werden kann.

Gemäß DE-A ― 197 41 724 wird zur Ermittlung des REM-Schlafes die Messung des Muskeltonus verwendet, der bei Erreichen der REM-Phase signifikant abfällt.

In der DE-A ― 196 42 316 und der DE-A ― 43 03 933 sind Einrichtungen zum Wecken beschrieben, bei denen ein mit einer Weckvorrichtung drahtlos gekoppelter Sensor zur Ermittlung der Schlafphasen vorgesehen ist, wobei die Weckvorrichtung nach variablen vorgebbaren Bedingungen während einer bestimmten Schlafphase aktiviert wird.

In der Patentschrift DD 263 238 ist ein Verfahren zum Wecken geoffenbart, bei dem nach Registrierung einer Weckzeit und einer Weckzeittoleranz der Schlafzustand der zu weckenden Person dauernd oder zeitweilig abgetestet, die aktuelle Zeit mit einem aus Zeit und Toleranz berechneten Weckzeittoleranzbereich verglichen wird und nur dann geweckt wird, wenn der aktuelle Zeitpunkt beim oder im Weckzeittoleranzbereich liegt und keine ungünstige Schlafphase vorliegt oder wenn der Weckzeittoleranzbereich zu Ende ist. Die Feststellung des Schlafzustands erfolgt über die Messung physiologischer Parameter, wie Puls, Atemfrequenz, Hautfeuchte, Temperatur, Gehirnströme und dgl.

Nachteilig bei diesem Verfahren ist der Umstand, dass die Messung der Parameter gesteuert erfolgen muß und nicht durch Änderung eines gemessenen Parameters selbsttätig ausgelöst werden kann, woraus eine höhere Anzahl an Messungen zur sicheren Feststellung des Schlafzustands resultiert und der Schlafende damit einer höheren Belastung durch elektromagnetische Wellen, Funkwellen oder sonstige Strahlung ausgesetzt ist. Zudem erfordern die meisten physiologischen Parameter aufwendige und für den Schlafenden zumeist unbequeme und teilweise ständig mit einer Verarbeitungseinheit verbundene Meßeinrichtungen, die den Schlaf beeinträchtigen können.

Die Erfindung bezweckt die Vermeidung dieser Nachteile und Schwierigkeiten und stellt sich die Aufgabe, ein Verfahren und eine Einrichtung zum Wecken bereitzustellen, die den Schlafenden keiner unnötigen Belastung aussetzt und seine Schlafqualität nicht mindert, gleichzeitig jedoch ein Wecken in einem für den Schlafenden günstigen Schlafzustand ermöglicht, so dass die Voraussetzungen für eine Verbesserung oder Aufrechterhaltung der Leistungsfähigkeit gewährleistet sind.

Diese Aufgabe wird erfindungsgemäß dadurch gelöst, dass erst nach Registrierung einer Bewegung durch den Sensor die Koppelung zwischen Weckvorrichtung und Bewegungssensor aktiviert wird.

Die vorliegende Erfindung beruht auf der Entdeckung, dass die Bewegungen eines Menschen im Schlaf mit bestimmten Schlafphasen in Zusammenhang stehen. Es wurde festgestellt, dass es zu Beginn und am Ende bestimmter Schlafphasen verstärkt zu Körperbewegungen kommt, wodurch es möglich ist, die einzelnen Schlafphasen voneinander zu unterscheiden. Werden die Bewegungen während des Schlafs verfolgt, so läßt sich ein bestimmtes Muster von Leichtschlaf- und Tiefschlafphasen erkennen, das zum Auslösen eines Weckvorganges herangezogen werden kann.

Nach einer bevorzugten Ausführungsform wird von den registrierten Bewegungen des Schlafenden mittels eines Algorithmus auf dessen Schlafzustand geschlossen. Die Ermittlung des Algorithmus kann beispielsweise durch Speicherung der Bewegungen eines oder mehrerer Schlafzyklen bei deaktivierter Weckvorrichtung erfolgen. Die Verwendung eines Algorithmus zur Beurteilung des Schlafzustands bietet den Vorteil, dass sich Fehler durch zufällige Bewegungen, welche nicht den Beginn oder das Ende einer REM-Phase ankündigen, ausschalten lassen.

Zweckmäßig wird die Aktivierung der Weckvorrichtung in Abhängigkeit vom Schlafzustand vorgenommen, wobei der Weckvorgang während einer psychisch und physisch günstigen Schlafphase ausgelöst wird. Hierbei ist es besonders vorteilhaft, wenn die Aktivierung innerhalb einer Weckzeitvorgabe, wie innerhalb eines Zeitraums von einer halben Stunde, z.B. zwischen 5.45 und 6.15 Uhr, erfolgt, da es damit möglich wird, unabhängig von einem bestimmten, möglicherweise ungünstigen Zeitpunkt ein Erwachen der schlafenden Person herbeizuführen.

Die Aktivierung der Weckvorrichtung erfolgt bevorzugt nach vorgebbaren Schlafzyklen von aufeinanderfolgenden Tiefschlaf- und Leichtschlafphasen. Bei vielen Menschen reicht eine bestimmte Anzahl von Tiefschlaf- und Leichtschlafphasen zur vollständigen Erholung aus. Die sonst unnötigerweise schlafend verbrachte Zeit nach den erforderlichen Schlafphasen kann mittels Wecken nach Vorgabe eines bestimmten Schlafzyklus sinnvoll genutzt werden.

Das Wecken kann individuell verschieden mittels sensorischer, akustischer oder optischer Reize erfolgen.

Eine Weckeinrichtung zur Durchführung des oben beschriebenen Verfahrens, welche eine Weckvorrichtung und einen über Funk mit der Weckvorrichtung gekoppelten Bewegungssensor umfasst, wobei zur Funkkoppelung ein Sender und ein Empfänger vorgesehen sind, ist dadurch gekennzeichnet, dass der Sender und der Empfänger angeordnet sind, um erst durch Registrierung einer Bewegung zur Sendung bzw. zum Empfang aktiviert, zu werden.

In einer bevorzugten Ausführungsform ist der Bewegungssensor von einem Beschleunigungsmesser gebildet.

In weiteren bevorzugten Ausführungsformen ist der Bewegungssensor als Ultraschall-, Infrarot- oder Mikrowellensensor ausgebildet.

Vorteilhaft ist der Bewegungssensor in Form einer Armbanduhr ausgebildet.

Die erfindungsgemäße Einrichtung umfaßt zweckmäßig eine Einstelleinrichtung zur Vorgabe einer Weckzeit und/oder von Schlafzyklen.

Vorzugsweise weist die Weckvorrichtung ein Läutwerk auf oder umfaßt eine Lichtaktivierungseinheit, die auf akustischem bzw. optischem Weg ein Erwachen der schlafenden Person herbeiführen, sobald der Weckvorgang eingeleitet wird.

Die Erfindung ist nachfolgend anhand der Zeichnung näher erläutert, wobei Fig. 1 ein Schlafphasendiagramm mit dazugehörigem Bewegungsmuster und Fig. 2 eine Ausführungsform der erfindungsgemäßen Weckeinrichtung in schematischer Darstellung veranschaulichen.

Fig. 1 zeigt ein durchschnittliches Schlafphasendiagramm, in welchem für eine Schlafdauer von etwa 8 Stunden (Abszisse) der Ablauf der einzelnen Schlafphasen und analog dazu das Bewegungsmuster graphisch dargestellt sind. Auf der ersten Ordinate sind der Wachzustand, der REM-Zustand sowie verschiedene Schlafstadien als Stufen von 1 bis 4 eingezeichnet, wobei die Tiefe des Schlafs von Stufe 1 bis Stufe 4 zunimmt. Auf der dem Bewegungsmuster zugeordneten Ordinate sind die zwei Zustände "Bewegungen" und "keine Bewegungen" angegeben.

Im Diagramm ist deutlich ein Abwechseln von Tiefschlaf- und Leichtschlafphasen (REM-Phasen) zu erkennen, wobei Dauer und Tiefe der Tiefschlafphasen mit zunehmender Schlafdauer abnehmen. Die Dauer der REM-Phasen hingegen nimmt gegen Schlafende zu.

Das etwas vereinfachte und abstrahierte Bewegungsmuster (Einzelbewegungen sind nicht dargestellt) läßt erkennen, dass zu Beginn und am Ende der REM-Phasen gehäuft Bewegungen auftreten.

Aufgrund dieses Zusammenhangs zwischen Bewegungen und REM-Phasen ist es möglich, die Bewegungen eines Menschen im Schlaf zum Wecken unter Berücksichtigung der Schlafphasen heranzuziehen, da relativ einfach ein günstiger Weckzeitpunkt ermittelbar ist.

So wird zum Beispiel bei einer Weckzeitvorgabe (Fig. 1: 7.00 bis 7.30 Uhr) mit Hilfe der registrierten Bewegungen ein für den Schlafenden günstiger Weckzeitpunkt oder -zeitraum Z, sofern ein solcher innerhalb der Weckzeitvorgabe vorhanden ist, eruiert, indem das Ende einer REM-Phase abgewartet oder mittels eines Algorithmus vorausberechnet wird. Ob der Weckvorgang zum ersten möglichen günstigen Zeitpunkt oder zum letztmöglichen ausgelöst werden soll, kann dabei beliebig gewählt werden.

Ebenso ist es möglich, eine Aktivierung der Weckvorrichtung nach vorgebbaren Schlafzyklen mit einer bestimmten Anzahl von aufeinanderfolgenden Tiefschlaf- und Leichtschlafphasen vorzunehmen, indem die verstrichenen Schlafphasen mittels Registrierung der Bewegungen gezählt werden.

Gemäß Fig. 2 umfaßt die erfindungsgemäße Einrichtung zum Wecken einen Bewegungssensor 1, der von einem Beschleunigungsmesser gebildet oder als Ultraschall-, Infrarot- oder Mikrowellensensor ausgebildet sein kann. Der Bewegungssensor 1 ist getrennt von einer Weckvorrichtung 2 angeordnet, wobei die Koppelung dieser Komponenten mittels einer Funkeinrichtung mit Sender 6 und Empfänger 7 erfolgt. Der Funkverkehr zwischen den beiden Teilen 6 und 7 wird erst bei Registrierung einer Bewegung durch den Bewegungssensor 1 aktiviert, so dass die Belastung durch Funkwellen für den Schlafenden gering ist. Der Bewegungssensor 1 ist hierbei vorteilhaft in Form einer Armbanduhr ausgebildet.

Weiters umfaßt die erfindungsgemäße Einrichtung eine Echtzeiteinrichtung 4, wie eine Uhr, und eine Einstelleinrichtung 5 zur Vorgabe einer Weckzeit und/oder von Schlafzyklen, welche beide mit einer Verarbeitungseinheit 3 in Verbindung stehen.

Wird nun vom Bewegungssensor 1 eine Bewegung des Schlafenden registriert, so wird der Verarbeitungseinheit 3 ein Signal übermittelt und von dieser entsprechend ihrer Arbeitsweise zur Feststellung des momentanen Schlafzustands verwertet. Bei Vorgabe einer Weckzeit ist es Aufgabe der Verarbeitungseinheit 3, die Zeit aus der Echtzeiteinrichtung 4 mit der Weckzeitvorgabe aus der Einstelleinrichtung 5 zu vergleichen und bei Übereinstimmung von Echtzeit und Weckzeitvorgabe in Abhängigkeit von der berechneten oder festgestellten Schlafphase den Weckvorgang durch Aktivieren der Weckvorrichtung 2 auszulösen. Bei Vorgabe eines bestimmten Schlafzyklus können die zeitabhängigen Komponenten 4 und 5 der Einrichtung entfallen.

Wie bei herkömmlichen Weckern kann die Weckvorrichtung 2 ein Läutwerk zum Auslösen akustischer Reize aufweisen, sie kann aber auch mit einer Lichtaktivierungseinheit ausgestattet sein, die ein Wecken mittels optischer Reize ermöglicht. Ist der Bewegungssensor 1 in Form einer Armbanduhr ausgebildet, wäre auch die Anwendung taktiler Reize, beispielsweise elektrisch erzeugter Hautreizung, denkbar.

## Patentansprüche

1. Verfahren zum Wecken einer Person mittels einer Weckeinrichtung, umfassend eine Weckvorrichtung und einen über Funk mit der Weckvorrichtung gekoppelten Bewegungssensor, wobei die Bewegungen der schlafenden Person zum Auslösen eines Weckvorganges herangezogen werden, **dadurch gekennzeichnet, dass** erst nach Registrierung einer Bewegung durch den Sensor die Koppelung zwischen Weckvorrichtung und Bewegungssensor aktiviert wird.

2. Verfahren nach Anspruch 1, **dadurch gekennzeichnet, dass** von den registrierten Bewegungen der schlafenden Person mittels eines Algorithmus auf deren Schlafzustand geschlossen wird.

3. Verfahren nach Anspruch 2, **dadurch gekennzeichnet, dass** in Abhängigkeit vom Schlafzustand eine Aktivierung der Weckvorrichtung vorgenommen wird.

4. Verfahren nach Anspruch 3, **dadurch gekennzeichnet, dass** die Aktivierung der Weckvorrichtung innerhalb einer Weckzeitvorgabe erfolgt.

5. Verfahren nach Anspruch 3, **dadurch gekennzeichnet, dass** die Aktivierung der Weckvorrichtung nach einem vorgebbaren Schlafzyklus von aufeinanderfolgenden Tiefschlaf- und Leichtschlafphasen erfolgt.

6. Verfahren nach einem der Ansprüche 1 bis 5, **dadurch gekennzeichnet, dass** das Wecken mittels sensorischer Reize erfolgt.

7. Verfahren nach Anspruch 6, **dadurch gekennzeichnet, dass** das Wecken mittels akustischer Reize erfolgt.

8. Verfahren nach Anspruch 6, **dadurch gekennzeichnet, dass** das Wecken mittels optischer Reize erfolgt.

9. Weckeinrichtung zur Durchführung eines Verfahrens nach einem der Ansprüche 1 bis 8, welche eine Weckvorrichtung (2) und einen über Funk mit der Weckvorrichtung (2) gekoppelten Bewegungssensor (1) umfasst, wobei zur Funkkoppelung ein Sender (6) und ein Empfänger (7) vorgesehen sind, **dadurch gekennzeichnet, dass** der Sender (6) und der Empfänger (7) angeordnet sind, um erst nach Registrierung einer Bewegung durch den Sensor zur Sendung bzw zum Empfang aktiviert zu werden.

10. Weckeinrichtung nach Anspruch 9, **dadurch gekennzeichnet, dass** der Bewegungssensor von einem Beschleunigungsmesser gebildet ist.

11. Weckeinrichtung nach Anspruch 9, **dadurch gekennzeichnet, dass** der Bewegungssensor als Ultraschallsensor ausgebildet ist.

12. Weckeinrichtung nach Anspruch 9, **dadurch gekennzeichnet, dass** der Bewegungssensor als Infrarotsensor ausgebildet ist.

13. Weckeinrichtung nach Anspruch 9, **dadurch gekennzeichnet, dass** der Bewegungssensor als Mikrowellensensor ausgebildet ist.

14. Weckeinrichtung nach einem oder mehreren der Ansprüche 9 bis 13, **dadurch gekennzeichnet, dass** der Bewegungssensor in Form einer Armbanduhr ausgebildet ist.

15. Weckeinrichtung nach einem oder mehreren der Ansprüche 9 bis 14, **dadurch gekennzeichnet, dass** sie eine Einstelleinrichtung zur Vorgabe einer Weckzeit und/oder von Schlafzyklen umfasst.

16. Weckeinrichtung nach einem der Ansprüche 9 bis 15, **dadurch gekennzeichnet, dass** die Weckvorrichtung ein Läutwerk aufweist.

17. Weckeinrichtung nach einem der Ansprüche 9 bis 16, **dadurch gekennzeichnet, dass** die Weckvorrichtung eine Lichtaktivierungseinheit umfasst.

## Claims

1. Method for wakening a person by means of a wake-up facility comprising a wake-up device and a motion sensor radio-coupled with the wake-up device, wherein the movements of the sleeping person are used to trigger a wake-up process, **characterized in that** the coupling between wake-up device and motion sensor is activated only after the sensor has registered movement.

2. Method according to claim 1, **characterized in that** from the movements of the sleeping person a conclusion is drawn about the dormancy on the basis of an algorithm.

3. Method according to claim 2, **characterized in that** depending on the dormancy an activation of the wake-up device is effected.

4. Method according to claim 3, **characterized in that** the activation of the wake-up device is realized within a preset wake-up period.

5. Method according to claim 3, **characterized in that** the activation of the wake-up device is realized according to a sleep cycle of subsequent phases of deep sleep and light sleep, which sleep cycle can be preset.

6. Method according any of claims 1 to 5, **characterized in that** the wake-up process is realized by means of sensory stimuli.

7. Method according to claim 6, **characterized in that** the wake-up process is realized by means of acoustic stimuli.

8. Method according to claim 6, **characterized in that** the wake-up process is realized by means of visual stimuli.

9. Wake-up facility for performing a method according to any of claims 1 to 8, comprising a wake-up device (2) and a motion sensor (1) radio-coupled with the wake-up device (2), wherein a transmitter (6) and a receiver (7) are provided for the radio coupling, **characterized in that** the transmitter (6) and the receiver (7) are arranged so as to be activated to transmit or receive after the sensor has registered a motion.

10. Wake-up facility according to claim 9, **characterized in that** the motion sensor is formed by an accelerometer.

11. Wake-up facility according to claim 9, **characterized in that** the motion sensor is formed as an ultrasonic sensor.

12. Wake-up facility according to claim 9, **characterized in that** the motion sensor is designed as an infrared sensor.

13. Wake-up facility according to claim 9, **characterized in that** the motion sensor is designed as a microwave sensor.

14. Wake-up facility according to one or several of claims 9 to 13, **characterized in that** the motion sensor is designed in the form of a wristwatch.

15. Wake-up facility according to one or several of claims 9 to 14, **characterized in that** it comprises an adjusting device for presetting a wake-up time and/or sleep cycles.

16. Wake-up facility according to any of claims 9 to 15, **characterized in that** the wake-up device has a bell.

17. Wake-up facility according to any of claims 9 to 16, **characterized in that** the wake-up device comprises a light activation unit.

## Revendications

1. Procédé pour réveiller une personne au moyen d'un système de réveil, comprenant un dispositif de réveil et un détecteur de mouvement couplé au dispositif de réveil, tels que les mouvements de la personne endormie sont exploités pour déclencher un processus de réveil, **caractérisé en ce que** le couplage entre le dispositif de réveil et le détecteur de mouvement n'est activé qu'après enregistrement d'un mouvement par le détecteur.

2. Procédé selon la revendication 1, **caractérisé en ce que**, à partir des mouvements enregistrés de la personne endormie on tire au moyen d'un algorithme une conclusion quant à son état de sommeil.

3. Procédé selon la revendication 2, **caractérisé en ce que** l'on procède à une activation du dispositif de réveil en fonction de l'état de sommeil.

4. Procédé selon la revendication 3, **caractérisé en ce que** l'activation du dispositif de réveil a lieu à l'intérieur d'une prescription concernant le temps de réveil.

5. Procédé selon la revendication 3, **caractérisé en ce que** l'activation du dispositif de réveil a lieu après un cycle de sommeil prédéterminé de phases successives de sommeil profond et de sommeil léger.

6. Procédé selon l'une des revendications 1 à 5, **caractérisé en ce que** le réveil a lieu au moyen d'excitations sensorielles.

7. Procédé selon la revendication 6, **caractérisé en ce que** le réveil a lieu au moyen d'excitations acoustiques.

8. Procédé selon la revendication 6, **caractérisé en ce que** le réveil a lieu au moyen d'excitations optiques.

9. Système de réveil pour mettre en oeuvre un procédé selon l'une des revendications 1 à 8, qui comprend un dispositif de réveil (2) et un capteur de déplacement (1) couplé au dispositif de réveil (2) par ondes radio, dans lequel sont prévus un émetteur (6) et un récepteur (7) pour le couplage par ondes radio, **caractérisé en ce que** l'émetteur (6) et le récepteur (7) sont agencés pour être activés en vue d'une émission ou d'une réception seulement après enregistrement d'un mouvement par le détecteur,

10. Système de réveil selon la revendication 9, **caractérisé en ce que** le capteur de mouvement est formé par un accéléromètre.

11. Système de réveil selon la revendication 9, **caractérisé en ce que** le détecteur de mouvement est réalisé sous forme d'un détecteur à ultrasons.

12. Système de réveil selon la revendication 9, **caractérisé en ce que** le détecteur de mouvement est réalisé sous forme d'un détecteur à infrarouges.

13. Système de réveil selon la revendication 9, **caractérisé en ce que** le détecteur de mouvement est réalisé sous forme d'un détecteur à micro-ondes.

14. Système de réveil selon l'une ou plusieurs des revendications 9 à 13, **caractérisé en ce que** le détecteur de mouvement est réalisé sous la forme d'un bracelet-montre.

15. Système de réveil selon l'une ou plusieurs des revendications 9 à 14, **caractérisé en ce qu'**il comprend un dispositif de réglage pour imposer un temps de réveil et/ou des cycles de sommeil.

16. Système de réveil selon l'une des revendications 9 à 15, **caractérisé en ce que** le dispositif de réveil comprend un moyen de production sonore.

17. Système de réveil selon l'une des revendications 9 à 16, **caractérisé en ce que** le dispositif de réveil comprend une unité d'activation de lumière.
